# EUROPÄISCHE PATENTSCHRIFT

(11) **EP 2 838 737 B1**
(45) Veröffentlichungstag und Bekanntmachung des Hinweises auf die Patenterteilung: **13.12.2017**
(21) Anmeldenummer: 13717173.2
(22) Anmeldetag: 16.04.2013
(51) Int. Cl.: B42D 15/00, B42D 25/29

(54) **OPTISCH VARIABLES SICHERHEITSELEMENT**
OPTICALLY VARIABLE SECURITY ELEMENT
ÉLÉMENT DE SÉCURITÉ OPTIQUEMENT VARIABLE

(30) Priorität: 18.04.2012 DE 102012007747
(43) Veröffentlichungstag der Anmeldung: 25.02.2015
(73) Patentinhaber: Giesecke+Devrient Currency Technology GmbH, 81677 München (DE)
(72) Erfinder: BÄHR, Annett, 83253 Rimsting (DE); RAHM, Michael, 83646 Bad Tölz (DE); GREGAREK, André, 81671 München (DE); DEPTA, Georg, 83024 Rosenheim (DE); DÖRFLER, Walter, 81373 München (DE); REINER, Harald, 81371 München (DE); FREUTSMIEDL, Simon, 83627 Warngau (DE)
(86) Internationale Anmeldenummer: PCT/EP2013/001127
(87) Internationale Veröffentlichungsnummer: WO 2013/156149

(56) Entgegenhaltungen:
- DE-A1-102006 005 000
- US-A1- 2011 209 328

## Beschreibung

Die Erfindung betrifft ein optisch variables Sicherheitselement für Sicherheitspapiere, Wertdokumente und andere Datenträger, ein Verfahren zur Herstellung eines solchen Sicherheitselements, sowie einen Datenträger mit einem solchen Sicherheitselement.

Datenträger, wie Wert- oder Ausweisdokumente, aber auch andere Wertgegenstände, wie etwa Markenartikel, werden zur Absicherung oft mit Sicherheitselementen versehen, die eine Überprüfung der Echtheit des Datenträgers gestatten und die zugleich als Schutz vor unerlaubter Reproduktion dienen.

Eine besondere Rolle bei der Echtheitsabsicherung spielen Sicherheitselemente mit betrachtungswinkelabhängigen Effekten, da diese selbst mit modernsten Kopiergeräten nicht reproduziert werden können. Die Sicherheitselemente werden dabei mit optisch variablen Elementen ausgestattet, die dem Betrachter unter unterschiedlichen Betrachtungswinkeln einen unterschiedlichen Bildeindruck vermitteln und beispielsweise je nach Betrachtungswinkel einen anderen Farb- oder Helligkeitseindruck und/oder ein anderes graphisches Motiv zeigen.

Beispielsweise werden Ausweiskarten, wie etwa Kreditkarten oder Personalausweise seit langem mittels Lasergravur personalisiert. Bei der Personalisierung durch Lasergravur werden die optischen Eigenschaften des Substratmaterials durch geeignete Führung eines Laserstrahls in Gestalt einer gewünschten Kennzeichnung irreversibel verändert. Eine solche Lasermarkierung ermöglicht es, die Individualisierung der Datenträger mit Sicherheitselementen zu verbinden und sie freier ins Druckbild zu integrieren als bei herkömmlichen Individualisierungen, etwa bei bekannten Zifferungsverfahren.

Die Druckschrift EP 0 219 012 A1 beschreibt eine Ausweiskarte mit einer partiellen Linsenrasterstruktur. Durch diese Linsenstruktur werden mit einem Laser unter verschiedenen Winkeln Informationen in die Karte eingeschrieben. Diese Informationen können anschließend auch nur unter diesem Winkel erkannt werden, so dass beim Kippen der Karte die unterschiedlichen Informationen erscheinen.

Anspruch 1 ist gegenüber DE 10 2006005000 abgegrenzt.

Ausgehend davon liegt der Erfindung die Aufgabe zugrunde, ein Sicherheitselement der eingangs genannten Art mit einem attraktiven visuellen Erscheinungsbild und hoher Fälschungssicherheit anzugeben.

Diese Aufgabe wird durch die Merkmale der unabhängigen Ansprüche gelöst. Weiterbildungen der Erfindung sind Gegenstand der Unteransprüche.

Gemäß der Erfindung umfasst ein gattungsgemäßes Sicherheitselement
- einen im Wesentlichen transparenten Träger mit gegenüberliegenden ersten und zweiten Hauptflächen,
- eine auf der ersten Hauptfläche des Trägers angeordnete Anordnung aus Mikrolinsen,
- eine auf der zweiten Hauptfläche des Trägers angeordnete lasersensitive Aufzeichnungsschicht, die übereinander angeordnete erste und zweite Teilschichten enthält, wobei die erste Teilschicht zwischen dem Träger und der zweiten Teilschicht angeordnet ist,
- eine Vielzahl von in der lasersensitiven Aufzeichnungsschicht durch Einwirkung von Laserstrahlung erzeugten Mikrolöchern, von denen jedes Mikroloch einer Mikrolinse zugeordnet ist und bei der Betrachtung des Sicherheitselements aus einem bestimmten Betrachtungswinkel durch die zugeordnete Mikrolinse sichtbar ist,
- wobei die Vielzahl von Mikrolöchern eine Vielzahl erster und eine Vielzahl zweiter Mikrolöcher umfasst, wobei die ersten Mikrolöcher in der ersten Teilschicht vorliegen und nicht durch die Aufzeichnungsschicht durchgehen und die zweiten Mikrolöcher durch die Aufzeichnungsschicht mit erster und zweiter Teilschicht hindurchgehen, und wobei
- der Durchmesser der ersten Mikrolöcher größer ist als der Durchmesser der zweiten Mikrolöcher.

Als Mikrolinsen werden Linsen bezeichnet, deren Größe unterhalb der Auflösungsgrenze des bloßen Auges liegt. Die Mikrolinsen sind vorzugsweise sphärisch oder asphärisch ausgebildet und weisen beispielsweise bei Banknoten mit Vorteil einen Durchmesser zwischen 5 µm und 100 µm, vorzugsweise zwischen 10 µm und 50 µm, besonders bevorzugt zwischen 15 µm und 20 µm auf. Bei Kartenanwendungen können die Mikrolinsen auch größer sein und beispielsweise einen Durchmesser zwischen 100 µm und 300 µm aufweisen. In allen Gestaltungen können die Mikrolinsen auch als Zylinderlinsen ausgebildet sein.

Der Durchmesser der ersten Mikrolöcher ist vorzugsweise mehr als 10%, insbesondere mehr als 20%, und besonders bevorzugt mehr als 30% größer als der Durchmesser der zweiten Mikrolöcher. Zweckmäßig beträgt der Durchmesser der ersten Mikrolöcher jedoch nicht mehr als das 4-fache, insbesondere nicht mehr als das 3-fache des Durchmessers der zweiten Mikrolöcher. Aufgrund der Vergrößerungswirkung der Mikrolinsen führt bereits ein geringer Unterschied in der Lochgröße der ersten und zweiten Mikrolöcher zu einem guten Kontrastunterschied des Auflicht- bzw. Durchlichteffekts, wie weiter unten genauer erläutert.

In zweckmäßigen Ausgestaltungen liegt der Durchmesser der zweiten Mikrolöcher zwischen 2 µm und 4 µm und der Durchmesser der ersten Mikrolöcher zwischen 3 µm und 8 µm. Für einen guten Kontrastunterschied sind die Durchmesser der ersten Mikrolöcher beispielsweise 0,5 µm bis 4 µm größer als die Durchmesser der zweiten Mikrolöcher.

In vorteilhaften Ausgestaltungen sind die Mikrolöcher jeweils kleiner als die zugeordneten Mikrolinsen. Dabei kann das Flächenverhältnis von Mikrolöchern und zugeordneter Mikrolinse unterhalb von 1,0 oder unterhalb von 0,5, unterhalb von 0,2, oder sogar unterhalb von 0,1 liegen.

In einfachen Gestaltungen sind die ersten und zweiten Mikrolöcher jeweils im Wesentlichen kreisförmig oder linienförmig ausgebildet. Es ist allerdings auch möglich, die ersten und/ oder zweiten Mikrolöcher musterförmig, beispielsweise in geometrischen Formen wie Quadraten, Dreiecken oder Sternen, oder in Form von Mikrozeichen, wie Buchstaben, Ziffern oder dergleichen auszubilden, um ein zusätzliches, verstecktes Sicherheitsmerkmal in das Sicherheitselement zu integrieren. Eine musterförmige Ausbildung bietet sich vor allem für die größeren ersten Mikrolöcher an.

Während sich die ersten Mikrolöcher zumindest in ihrer Größe und gegebenenfalls auch in ihrer Form von den zweiten Mikrolöchern unterscheiden, weisen die ersten Mikrolöcher selbst vorteilhaft alle dieselbe Form und Größe auf, ebenso die zweiten Mikrolöcher.

Mit Vorteil bilden die ersten Mikrolöcher ein erstes Motiv in Form von Mustern, Zeichen oder einer Codierung, das bei Auflichtbetrachtung des Sicherheitselements aus einer vorgewählten ersten Betrachtungsrichtung erkennbar ist, und die zweiten Mikrolöcher bilden ein zweites Motiv in Form von Mustern, Zeichen oder einer Codierung, das bei Durchlichtbetrachtung des Sicherheitselements aus einer vorgewählten zweiten Betrachtungsrichtung erkennbar ist. Das erste und zweite Motiv sind in der Regel verschieden, können aber auch identisch sein. Auch die erste und zweite Betrachtungsrichtung sind vorzugsweise verschieden, können aber auch identisch sein.

In vorteilhaften Gestaltungen sind die ersten und zweiten Mikrolöcher unabhängig voneinander angeordnet. In anderen, ebenfalls vorteilhaften Gestaltungen liegt zumindest ein Teil der zweiten Mikrolöcher vollständig innerhalb der ersten Mikrolöcher. Beispielsweise können mehr als 50%, mehr als 75%, oder auch alle zweiten Mikrolöcher vollständig innerhalb der ersten Mikrolöcher liegen. Auf diese Weise kann ein "Motiv im Motiv" erzeugt werden, bei dem ein Durchlichtmotiv innerhalb eines Auflichtmotivs erscheint. Beispielsweise kann das Sicherheitselement ein im Auflicht sichtbares Wappen enthalten, das durch die ersten Mikrolöcher gebildet wird und in dessen Inneren beim Wechsel zur Durchlichtbetrachtung ein Logo sichtbar wird, das durch die zweiten Mikrolöcher gebildet wird. In diesem Fall sind erste und zweite Betrachtungsrichtung zweckmäßig identisch gewählt.

Die ersten und/ oder zweiten Mikrolöcher sind in zweckmäßigen Ausgestaltungen aus unterschiedlichen Richtungen mit Laserstrahlung durch die Mikrolinsenanordnung hindurch in die Aufzeichnungsschicht eingebracht. Bei der späteren Betrachtung sind die Mikrolöcher dann aus der jeweiligen Betrachtungsrichtung, aus der sie eingebracht wurden, im Auflicht bzw. Durchlicht erkennbar. Dabei können, wie oben bereits beschrieben, die ersten Mikrolöcher jeweils aus einer ersten Betrachtungsrichtung und die zweiten Mikrolöcher jeweils aus einer zweiten, unterschiedlichen Betrachtungsrichtung erkennbar sein.

Es ist allerdings auch möglich, dass eine Gruppe erster Mikrolöcher aus einer Richtung, eine andere Gruppe erster Mikrolöcher aus einer anderen Richtung eingebracht wird. Das von den ersten Mikrolöchern gebildete erste Motiv zeigt dann ein Kipp- oder Wechselbild, dessen Teilbilder durch die unterschiedlichen Gruppen erster Mikrolöcher gebildet sind. Auch Ausgestaltungen mit mehr als zwei Einbringungsrichtungen oder kontinuierliche Richtungsänderungen sind möglich. Alternativ oder zusätzlich können in gleicher Weise auch die zweiten Mikrolöcher aus zwei oder mehr unterschiedlichen Richtungen eingebracht sein.

Die aus unterschiedlichen Betrachtungsrichtungen sichtbaren Motivteile oder Teilbilder können in einem Sinnzusammenhang stehen und beispielsweise wie bei einem Daumenkino eine Bildfolge darstellen, die beim Kippen des Sicherheitselements vor dem Auge des Betrachters abläuft. Ändert sich der Einbringungs- und damit auch der Betrachtungswinkel kontinuierlich, so ändert sich bei der Betrachtung der Grad der Transparenz und damit die Helligkeit, in der das Motiv bei Kippen des Sicherheitselements erscheint, kontinuierlich.

Die erste und zweite Teilschicht der Aufzeichnungsschicht sind mit Vorteil durch Metallschichten, beispielsweise durch Schichten aus Aluminium, Kupfer, Silber, Gold, Chrom, Nickel, Wolfram, Palladium oder eine Legierung dieser Metalle, wie etwa eine Al-Cu-Legierung gebildet. Mit Vorteil sind die erste und zweite Teilschicht durch Metallschichten unterschiedlicher Farbe, wie beispielsweise Aluminium und Kupfer gebildet. Um eine besonders gute Sichtbarkeit des Auflichtmotivs zu gewährleisten, ist die zweite Teilschicht mit Vorteil durch eine hochreflektierende Metallschicht mit einer Reflektivität von 90% oder mehr gebildet, beispielsweise durch eine aufgedampfte Aluminium- oder Silberschicht.

Die erste und/ oder zweite Teilschicht ist mit Vorteil opak, wobei eine Schicht als opak bezeichnet wird, wenn ihre Transmission im Sichtbaren kleiner 1%, insbesondere kleiner 0,1% ist.

In vorteilhaften Gestaltungen besteht die Aufzeichnungsschicht aus der ersten und zweiten Teilschicht, enthält also keine weiteren Schichten.

Es sind allerdings auch Ausgestaltungen denkbar, in denen zwischen der ersten und der zweiten Teilschicht der Aufzeichnungsschicht eine oder mehrere weitere Schichten angeordnet sind. Insbesondere können zwischen der ersten und zweiten Teilschicht eine oder mehrere für den Laser transparente Schichten, z.B. dielektrische Schicht(en) aus SiO₂ (Siliziumdioxid), vorliegen. Solche zusätzlichen Schichten können beispielsweise dazu verwendet werden, um eine bestimmte Farbe und/oder Farbkippeffekte zu erzeugen, und/ oder als haftungserhöhende Schicht(en) dienen. Daneben können auch die Teilschichten als solche jeweils aus mehreren Einzelschichten bestehen, die ebenfalls neutrale Schichten enthalten können.

Wie weiter unten noch im Detail erläutert, erlaubt der Unterschied im Durchmesser bzw. in der Fläche der Mikrolöcher in derselben Aufzeichnungsschicht zwei eigenständige Erscheinungsbilder des Sicherheitselements für Auflicht- und Durchlichtbetrachtung zu kodieren. Kurz zusammengefasst blickt ein Betrachter bei Auflichtbetrachtung durch die vergleichsweise großen ersten Mikrolöcher auf die hochreflektierende zweite Teilschicht, während die kleineren zweiten Mikrolöcher insbesondere aufgrund ihrer geringen Größe im Auflicht nicht zu erkennen sind. Durch die hohe Reflektivität der zweiten Teilschicht ist im Auflicht daher das von den ersten Mikrolöchern gebildete erste Motiv gut zu erkennen, während das zweite Motiv verborgen bleibt.

Im Durchlicht fällt auch durch die vergleichsweise kleinen zweiten Mikrolöcher ausreichend Licht, um das von diesen gebildete zweite Motiv erkennen zu können, während das erste Motiv aus den in der ersten Teilschicht vorliegenden ersten Mikrolöchern wegen der Opazität der zweiten Teilschicht verborgen bleibt.

Die in der ersten Teilschicht vorliegenden ersten Mikrolöcher erstrecken sich vorzugsweise nicht in die zweite Teilschicht. Liegen erste und zweite Teilschicht unmittelbar übereinander, ist es allerdings in der Praxis unschädlich, wenn sich die Löcher fertigungsbedingt geringfügig, also weniger als 1/10 oder sogar weniger als 1/20 der Schichtdicke in die zweite Teilschicht erstrecken. Wesentlich ist lediglich, dass die verbleibende Schichtdicke der zweiten Teilschicht eine ausreichend hohe Reflektivität und eine ausreichend hohe Opazität aufweist.

Bei einer vorteilhaften Weiterbildung der Erfindung enthält das Sicherheitselement zugleich eine mikrooptischen Darstellungsanordnung, insbesondere eine Moiré-Vergrößerungsanordnung, eine mikrooptische Vergrößerungsanordnung vom Moirétyp oder eine Modulo-Vergrößerungsanordnung. Das Grundprinzip solcher mikrooptischer Darstellungsanordnungen ist in der Druckschrift WO 2009/000528 A1 erläutert, deren Offenbarung insoweit in die vorliegende Beschreibung aufgenommen wird. Bevorzugt weist das Sicherheitselement in diesem Fall zwischen Träger und Aufzeichnungsschicht ein Motivbild auf, das in eine Mehrzahl von Zellen eingeteilt ist, in denen jeweils abgebildete Bereiche eines vorbestimmten Hintergrundmotivs angeordnet sind, wobei die Mikrolinsenanordnung ein Mikrolinsenraster bildet, das bei Betrachtung des Motivbilds das Hintergrundmotiv aus den in den Zellen angeordneten abgebildeten Bereichen rekonstruiert.

Das Motivbild liegt mit Vorteil als Reliefstruktur in einer zwischen Träger und Aufzeichnungsschicht angeordneten Prägelackschicht vor. Dabei kann insbesondere vorgesehen sein, dass die erste und zweite Teilschicht dem Relief der Prägelackschicht folgen, also im Wesentlichen dieselbe Reliefstruktur aufweisen.

In einer Erfindungsvariante kann die Mikrolinsenanordnung mit einer semitransparenten Abdeckschicht und/ oder einer nur bereichsweise vorliegenden Abdeckschicht versehen sein. Bevorzugt ist allerdings gegenwärtig, dass die Mikrolinsenanordnung frei von aufgebrachten Schichten ist, die die optische Wirkung der Mikrolinsen beeinträchtigen oder aufheben.

Die Erfindung umfasst auch einen Datenträger, insbesondere ein Wertdokument, wie eine Banknote, einen Pass, eine Urkunde, eine Ausweiskarte oder dergleichen, der mit einem Sicherheitselement der beschriebenen Art ausgestattet ist. Das Sicherheitselement kann in einer vorteilhaften Erfindungsvariante insbesondere in oder über einem Fensterbereich oder einer durchgehenden Öffnung des Datenträgers angeordnet sein.

Die Erfindung enthält weiter ein Verfahren zum Herstellen eines optisch variablen Sicherheitselements für Sicherheitspapiere, Wertdokumente und andere Datenträger, bei dem
- ein im Wesentlichen transparenter Träger mit gegenüberliegenden ersten und zweiten Hauptflächen bereitgestellt wird, wobei auf der ersten Hauptfläche des Trägers eine Anordnung aus Mikrolinsen angeordnet ist,
- auf der zweiten Hauptfläche des Trägers eine lasersensitive Aufzeichnungsschicht angeordnet wird, die übereinander angeordnete erste und zweite Teilschichten enthält, wobei die erste Teilschicht zwischen dem Träger und der zweiten Teilschicht angeordnet wird,
- in der lasersensitiven Aufzeichnungsschicht durch Einwirkung von Laserstrahlung eine Vielzahl von Mikrolöchern erzeugt wird, von denen jedes Mikroloch einer Mikrolinse zugeordnet ist und bei der Betrachtung des Sicherheitselements aus einem bestimmten Betrachtungswinkel durch die zugeordnete Mikrolinse sichtbar ist,
- wobei die Vielzahl von Mikrolöchern eine Vielzahl erster und eine Vielzahl zweiter Mikrolöcher umfasst, wobei die ersten Mikrolöcher in der ersten Teilschicht und nicht durch die Aufzeichnungsschicht durchgehend erzeugt werden und die zweiten Mikrolöcher durch die Aufzeichnungsschicht mit erster und zweiter Teilschicht hindurchgehend erzeugt werden, und wobei
- die ersten Mikrolöcher mit einem größerem Durchmesser als die zweiten Mikrolöcher erzeugt werden.

In einer vorteilhaften Weiterbildung des Verfahrens werden die ersten und/ oder zweiten Mikrolöcher aus unterschiedlichen Richtungen mit Laserstrahlung durch die Mikrolinsenanordnung hindurch in die Aufzeichnungsschicht eingebracht.

Bei einer vorteilhaften Verfahrensvariante wird auf der zweiten Hauptfläche des Trägers in einem ersten Schritt zunächst nur die erste Teilschicht der lasersensitiven Aufzeichnungsschicht erzeugt und durch Einwirkung von Laserstrahlung mit der Vielzahl erster Mikrolöcher versehen. In einem zweiten Schritt wird dann die zweite Teilschicht der lasersensitiven Aufzeichnungsschicht auf der ersten Teilschicht angeordnet und die zweiten Mikrolöcher werden durch die Aufzeichnungsschicht mit erster und zweiter Teilschicht hindurch erzeugt.

Ein anderes optisch variables Sicherheitselement für Sicherheitspapiere, Wertdokumente und andere Datenträger enthält
- einen im Wesentlichen transparenten Träger mit gegenüberliegenden ersten und zweiten Hauptflächen,
- eine auf der ersten Hauptfläche des Trägers angeordneten Anordnung aus Mikrolinsen,
- eine auf der zweiten Hauptfläche des Trägers angeordnete lasersensitive Aufzeichnungsschicht, insbesondere eine Metallschicht,
- eine auf der Aufzeichnungsschicht angeordnete Druckschicht, insbesondere eine Farbschicht,
- eine Vielzahl von in der lasersensitiven Aufzeichnungsschicht durch Einwirkung von Laserstrahlung erzeugten Mikrolöchern, von denen jedes Mikroloch einer Mikrolinse zugeordnet ist und bei der Betrachtung des Sicherheitselements aus einem bestimmten Betrachtungswinkel durch die zugeordnete Mikrolinse sichtbar ist, wobei jedes Mikroloch kleiner als die zugeordnete Mikrolinse ist,
- zumindest einen in der Aufzeichnungsschicht durch Einwirkung von Laserstrahlung erzeugten Lückenbereich, dessen Abmessung größer als die Abmessung der Mikrolinsen ist,
- wobei der zumindest eine Lückenbereich ein erstes Motiv in Form von Mustern, Zeichen oder einer Codierung bildet, das bei Auflichtbetrachtung und Durchlichtbetrachtung des Sicherheitselements mit dem Erscheinungsbild der Druckschicht erkennbar ist, und
- wobei die Mikrolöcher ein zweites Motiv in Form von Mustern, Zeichen oder einer Codierung bilden, das nur bei Durchlichtbetrachtung des Sicherheitselements aus einer vorgewählten Betrachtungsrichtung erkennbar ist und sich aus dieser Betrachtungsrichtung mit dem ersten Motiv zu einem Gesamtmotiv ergänzt.

Der zumindest eine Lückenbereich bildet ein makroskopisches, mit bloßem Auge ohne Hilfsmittel, insbesondere ohne Vergrößerung durch die Mikrolinsen sichtbares Motiv. Seine kleinsten Abmessungen liegen meist oberhalb von 0,5 mm, typischerweise bei einigen Millimetern. Das Material der Druckschicht kann, muss aber nicht in die Mikrolöcher und/ oder die Lückenbereiche eindringen. Vorzugsweise ist die Mikrolinsenanordnung frei von aufgebrachten Schichten, die die optische Wirkung der Mikrolinsen beeinträchtigen oder aufheben. Bei der Aufzeichnungsschicht kann es sich beispielsweise um eine 50 nm dicke Aluminiumschicht handelt, bei der Druckschicht beispielsweise um eine aufgedruckte lösungsmittelbasierte rote Lackschicht. Das Sicherheitselement kann auf einem Datenträger mit einer gewissen Lichtdurchlässigkeit im Durchlicht, wie etwa Banknotenpapier, aufgebracht sein. In vorteilhaften Gestaltungen ist das Sicherheitselement in oder über einem Fensterbereich oder einer durchgehenden Öffnung eines Datenträgers angeordnet.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig. 1: eine schematische Darstellung einer Banknote mit einem erfindungsgemäßen optisch variablen Sicherheitselement, das über einer durchgehenden Öffnung der Banknote angeordnet ist,
- Fig. 2: schematisch den Schichtaufbau eines erfindungsgemäßen Sicherheitselements im Querschnitt,
- Fig. 3: in (a) und (b) zwei Zwischenschritte bei der Herstellung des Sicherheitselements der Fig. 2,
- Fig. 4: das visuelle Erscheinungsbild des Sicherheitselements der Fig. 2 bei Betrachtung von der Vorderseite her, wobei (a) und (b) das Erscheinungsbild aus zwei Betrachtungsrichtungen im Auflicht, und (c) und (d) das Erscheinungsbild aus zwei Betrachtungsrichtungen im Durchlicht zeigen, und
- Fig. 5: das visuelle Erscheinungsbild des Sicherheitselements der Fig. 2 bei Betrachtung von der Rückseite her, in (a) im Auflicht und in (b) im Durchlicht.

Die Erfindung wird nun am Beispiel von Sicherheitselementen für Banknoten erläutert. Figur 1 zeigt dazu eine schematische Darstellung einer Banknote 10 mit einem erfindungsgemäßen optisch variablen Sicherheitselement 12, das über einer durchgehenden Öffnung 14 der Banknote 10 angeordnet ist. Das Sicherheitselement 12 erscheint in Teilbereichen im Durchlicht blickrichtungsabhängig semitransparent und kann aufgrund seiner Aufbringung über der Öffnung 14 von seiner Vorderseite als auch von seiner Rückseite her jeweils sowohl im Auflicht als auch im Durchlicht betrachtet werden. Das Sicherheitselement 12 zeigt aus diesen unterschiedlichen Betrachtungsrichtungen jeweils unterschiedliche visuelle Erscheinungsbilder, was zu einem hohen Aufmerksamkeits- und Wiedererkennungswert führt.

Figur 2 zeigt schematisch den Schichtaufbau des erfindungsgemäßen Sicherheitselements 12 im Querschnitt, wobei nur die für die Erläuterung des Funktionsprinzips erforderlichen Teile des Schichtaufbaus dargestellt sind.

Das Sicherheitselement 12 enthält einen im Wesentlichen transparenten Träger 20, der typischerweise durch eine transparente Kunststofffolie, beispielsweise eine etwa 20 µm dicke Polyethylenterephthalat(PET)-Folie gebildet ist. Der Träger 20 weist gegenüberliegende erste und zweite Hauptflächen auf, wobei die erste Hauptfläche 22 mit einer Anordnung von Mikrolinsen 26 versehen ist. Im gezeigten Ausführungsbeispiel sind die Mikrolinsen 26 regelmäßig in Form eines Mikrolinsenrasters angeordnet und bilden auf der Oberfläche der Trägerfolie ein zweidimensionales Bravais-Gitter mit einer vorgewählten Symmetrie. Das Bravais-Gitter der Mikrolinsen 26 kann beispielsweise eine hexagonale Gittersymmetrie oder auch eine niedrigere Symmetrie aufweisen, wie etwa die Symmetrie eines Parallelogramm-Gitters.

Die sphärisch oder asphärisch ausgestalteten Mikrolinsen 26 weisen vorzugsweise im Ausführungsbeispiel einen Durchmesser zwischen 15 µm und 30 µm auf und sind daher mit bloßem Auge nicht zu erkennen. Die Dicke des Trägers 20 und die Krümmung der Mikrolinsen 26 sind so aufeinander abgestimmt, dass die Brennweite der Mikrolinsen 26 im Wesentlichen der Dicke des Trägers 20 entspricht.

Auf der zweiten Hauptfläche 24 des Trägers 20 ist eine lasersensitive Aufzeichnungsschicht 30 angeordnet, die aus zwei übereinander angeordneten Teilschichten besteht, wobei die erste Teilschicht 32 zwischen dem Träger 20 und der zweiten Teilschicht 34 angeordnet ist. Vorzugsweise sind die erste und zweite Teilschicht 32,34 aus Metallschichten unterschiedlicher Farbe gebildet und die zweite Teilschicht weist eine besonders hohe Reflektivität von 90% oder mehr auf. Im gezeigten Ausführungsbeispiel ist dazu die erste Teilschicht 32 durch eine 100 nm dicke Kupferschicht und die zweite Teilschicht 34 durch eine 50 nm dicke Aluminiumschicht gebildet, die nacheinander auf den Träger 20 aufgedampft wurden.

Weiter wurde in die Aufzeichnungsschicht 30 durch Einwirkung von Laserstrahlung eine Vielzahl von kreisförmigen Mikrolöchern 40 eingebracht. Ein Teil der Mikrolöcher (nachfolgend erste Mikrolöcher 42 genannt) liegt dabei nur in der ersten Teilschicht 32 vor und geht nicht durch die Aufzeichnungsschicht 30 durch. Ein anderer Teil der Mikrolöcher (nachfolgend zweite Mikrolöcher 44 genannt) geht durch die Aufzeichnungsschicht 30 mit der ersten und zweiten Teilschicht 32,34 hindurch.

Die Vielzahl der ersten Mikrolöcher 42 bilden zusammen ein erstes Motiv 46, im Ausführungsbeispiel das Logo "G+D", das bei Auflichtbetrachtung des Sicherheitselements aus einer vorgewählten ersten Betrachtungsrichtung erkennbar ist (Fig. 4(b)). Die Vielzahl der zweiten Mikrolöcher 44 bildet zusammen ein zweites Motiv 48, im Ausführungsbeispiel das Buchstabenpaar "PL", das bei Durchlichtbetrachtung des Sicherheitselements aus einer vorgewählten zweiten Betrachtungsrichtung erkennbar ist (Fig. 5(b)).

Die ersten Mikrolöcher 42 weisen dabei einen Durchmesser von 6 µm, die zweiten Mikrolöcher einen Durchmesser von nur 4 µm auf. Der Durchmesser der ersten Mikrolöcher 42 ist daher (6µm/4µm) = 1,5 mal so groß wie der Durchmesser der zweiten Mikrolöcher 44. Die Fläche der ersten Mikrolöcher 42 ist entsprechend (6 µm/4 µm)² = 2,25 mal so groß wie die Fläche der zweiten Mikrolöcher 44. Dadurch wird einerseits erreicht, dass im Auflicht nur das erste Motiv 46, nicht aber das zweite Motiv 48 sichtbar ist. Anderseits ist durch die großen ersten Mikrolöcher 42 verbunden mit der hohen Reflektivität der zweiten Teilschicht 34 ein helles Erscheinungsbild des ersten Motivs gewährleistet.

Die Sichtbarkeit des ersten und zweiten Motivs nur aus bestimmten vorgewählten Betrachtungsrichtungen ist eine unmittelbar Folge der Erzeugung der Mikrolöcher durch die Mikrolinsen 26 hindurch. Mit Bezug auf Fig. 3 wird zur Herstellung des Sicherheitselements 12 auf die zweite Hauptfläche des Trägers 20 zunächst eine 100 nm dicke Kupferschicht 32 und auf diese eine 50 nm dicke Aluminiumschicht 34 aufgebracht, vorzugsweise in einem Vakuumdampfverfahren. Bei diesen Schichtdicken sind sowohl die Kupferschicht 32 als auch die Aluminiumschicht 34 opak. Die Aluminiumschicht 34 weist zudem eine besonders hohe Reflektivität von mehr als 90% auf.

Der beschichtete Träger wird dann von der Seite der Mikrolinsen 26 her aus der gewünschten späteren Betrachtungsrichtung 50 des zweiten Motivs mit Laserstrahlung, beispielsweise mit der Strahlung eines Nd:YAG-, Nd:YVO₄- oder Faserlasers beaufschlagt. Die Mikrolinsen 26 fokussieren die Laserstrahlung auf die Aufzeichnungsschicht 30, wie in Fig. 3(a) durch das Bezugszeichen 52 angedeutet. Die Laserenergie oder Laserleistung wird dabei so gewählt, dass sowohl die erste Teilschicht 32 als auch die zweite Teilschicht 34 abgetragen wird, so dass durch die Aufzeichnungsschicht durchgehende, kreisförmige zweite Mikrolöcher 44 mit einem Durchmesser von 2 bis 4 µm entstehen. Der Laserstrahl fährt dabei die Fläche des zweiten Motivs 48 ab, so dass die Gesamtheit der zweiten Mikrolöcher 44 das zweite Motiv 48 bildet.

Dann wird der beschichtete Träger wiederum von der Seite der Mikrolinsen 26 her aus der gewünschten späteren Betrachtungsrichtung 54 des ersten Motivs mit Laserstrahlung beaufschlagt. Die Mikrolinsen 26 fokussieren die Laserstrahlung auf die Aufzeichnungsschicht 30, wie in Fig. 3(b) durch das Bezugszeichen 56 angedeutet. Bei Laserenergie oder Laserleistung wird in diesem Schritt so gewählt, dass im Wesentlichen nur die erste Teilschicht 32, nicht aber die zweite Teilschicht 34 abgetragen wird. Um die größere Fläche der ersten Mikrolöcher 42 zu erzeugen, kann beispielsweise die Bestrahlungsrichtung des Lasers mit kleiner Amplitude kreisförmig um die gewünschte Betrachtungsrichtung 54 gekippt werden. Auf diese Weise werden kreisförmige erste Mikrolöcher mit einem Durchmesser von 3 bis 8 µm erzeugt. Der Laserstrahl fährt zudem die Fläche des ersten Motivs 46 ab, so dass die Gesamtheit der ersten Mikrolöcher 42 das erste Motiv 46 bildet. Durch diese Vorgehensweise wird erreicht, dass jedem der Mikrolöcher 42, 44 eine Mikrolinse 26 zugeordnet ist, durch die das Mikroloch 42, 44 bei Laserbeaufschlagung erzeugt wird, und durch die das Mikroloch wegen der Umkehrbarkeit des Strahlengangs bei der späteren Betrachtung des Sicherheitselements sichtbar ist.

In einer hier nicht gezeigten alternativen Verfahrensvariante wird zur Herstellung des Sicherheitselements 12 auf die zweite Hauptfläche des Trägers 20 zunächst eine 100 nm dicke Kupferschicht 32 aufgebracht, vorzugsweise in einem Vakuumdampfverfahren. Der mit der Kupferschicht 32 beschichtete Träger wird dann von der Seite der Mikrolinsen 26 her aus der gewünschten späteren Betrachtungsrichtung 54 des ersten Motivs mit Laserstrahlung, beispielsweise mit der Strahlung eines Nd:YAG-, Nd:YVO₄- oder Faserlasers beaufschlagt. Die Mikrolinsen 26 fokussieren die Laserstrahlung auf die erste Teilschicht 32. Die Laserenergie oder Laserleistung wird dabei so gewählt, dass die erste Teilschicht 32 abgetragen wird und kreisförmige erste Mikrolöcher mit einem Durchmesser von 3 bis 8 µm erzeugt werden. Um die größere Fläche der ersten Mikrolöcher 42 zu erzeugen, kann beispielsweise die Bestrahlungsrichtung des Lasers mit kleiner Amplitude kreisförmig um die gewünschte Betrachtungsrichtung 54 gekippt werden. Der Laserstrahl fährt dabei die Fläche des ersten Motivs 46 ab, so dass die Gesamtheit der ersten Mikrolöcher 42 das erste Motiv 46 bildet.

Anschließend wird auf die Kupferschicht 32 eine 50 nm dicke Aluminiumschicht 34 aufgebracht, vorzugsweise aufgedampft. Der beschichtete Träger wird dann von der Seite der Mikrolinsen 26 her aus der gewünschten späteren Betrachtungsrichtung 50 des zweiten Motivs mit Laserstrahlung beaufschlagt. Die Mikrolinsen 26 fokussieren die Laserstrahlung auf die Aufzeichnungsschicht 30. Die Laserenergie oder Laserleistung wird dabei so gewählt, dass sowohl die erste Teilschicht 32 als auch die zweite Teilschicht 34 abgetragen wird, so dass durch die gesamte Aufzeichnungsschicht 30 durchgehende, kreisförmige zweite Mikrolöcher 44 (mit einem Durchmesser von 2 bis 4 µm) entstehen. Der Laserstrahl fährt dabei die Fläche des zweiten Motivs 48 ab, so dass die Gesamtheit der zweiten Mikrolöcher 44 das zweite Motiv 48 bildet.

Figur 4 zeigt das visuelle Erscheinungsbild des so erzeugten Sicherheitselements 12 bei Betrachtung von der Seite der ersten Hauptfläche 22 (Vorderseite) her, wobei Fig. 4(a) und 4(b) des Erscheinungsbild aus zwei Betrachtungsrichtungen im Auflicht, also in Reflexion, zeigt und Fig. 4(c) und 4(d) das Erscheinungsbild aus zwei Betrachtungsrichtungen im Durchlicht, also in Transmission, zeigen.

Im Auflicht blickt ein Betrachter aus Betrachtungsrichtung 54 (Fig. 3(b)) durch die Mikrolinsen 26 hindurch auf die Mikrolöcher 42 der ersten Teilschicht 32 und damit auf die darunterliegende zweite Teilschicht 34. Wegen der hohen Reflektivität der zweiten Teilschicht 34 und der vergleichsweise großen Fläche der ersten Mikrolöcher 42 ist aus Richtung 54 das erste Motiv (Logo "G+D") hell und mit gutem Kontrast silberfarben vor dem kupferfarbenen Hintergrund der ersten Teilschicht 32 sichtbar, wie in Fig. 4(b) dargestellt.

Aus einer anderen Betrachtungsrichtung, die nicht der vorgewählten Betrachtungsrichtung 54 des ersten Motivs entspricht, sind die ersten Mikrolöcher 42 im Auflicht nicht sichtbar, da der Betrachter in diesem Fall durch die Mikrolinsen 26 hindurch auf eine außerhalb der Mikrolöchern 42 liegende Stelle der ersten Teilschicht 32 blickt. Die zweiten Mikrolöcher 44 sind wegen ihrer wesentlich kleineren Fläche im Auflicht wenig auffällig oder gar nicht zu erkennen. Insgesamt erscheint das Sicherheitselement 12 aus einer solchen Betrachtungsrichtung somit als homogene, kupferne Fläche, wie in Fig. 4(a) dargestellt. Durch Hin- und Herkippen des Sicherheitselements 12 kann der Betrachter im Auflicht zwischen den Erscheinungsbildern der Figuren 4(a) und 4(b) wechseln.

Im Durchlicht ist die Aufzeichnungsschicht 30 durch die Vielzahl der zweiten Mikrolöcher 44 blickrichtungsabhängig semitransparent. Da die Mikrolöcher 44 bei dieser Betrachtungsrichtung durch die Mikrolinsen 26 hindurch betrachtet werden, scheint das von der Rückseite her einfallende Licht jeweils im Wesentlichen in dem Winkel durch die Mikrolöcher 44, in dem diese bei der Erzeugung mit dem Laserstrahl eingebracht wurden. Aus Betrachtungsrichtung 50 (Fig. 3(a)) ist daher das von den zweiten Mikrolöchern gebildete zweite Motiv (Buchstabenfolge "PL") in Transmission hell vor dem dunklen Hintergrund der metallischen Aufzeichnungsschicht 30 sichtbar, wie in Fig. 4(d) dargestellt.

Aus einer anderen Betrachtungsrichtung, die nicht der vorgewählten Betrachtungsrichtung 50 des zweiten Motivs entspricht, sind die zweiten Mikrolöcher 44 im Durchlicht nicht sichtbar, da der Betrachter in diesem Fall durch die Mikrolinsen 26 hindurch auf eine außerhalb der Mikrolöcher 44 liegende Stelle der ersten oder zweiten Teilschicht blickt. Sowohl die erste als auch die zweite Teilschicht sind opak, so dass das Sicherheitselement 12 aus einer solchen Betrachtungsrichtung als homogene, dunkle Fläche erscheint, wie in Fig. 4(c) dargestellt. Durch Hin- und Herkippen des Sicherheitselements 12 kann der Betrachter im Durchlicht zwischen den Erscheinungsbildern der Figuren 4(c) und 4(d) wechseln.

Das unterschiedliche Erscheinungsbild im Auflicht und Durchlicht ist ungewöhnlich und für einen Betrachter überraschend und führt daher zu einem visuell attraktiven und auffälligen Gesamteindruck mit hohem Aufmerksamkeits- und Wiederkennungswert.

Figur 5 zeigt das visuelle Erscheinungsbild des Sicherheitselements 12 bei Betrachtung von der Seite der zweiten Hauptfläche 24 (Rückseite) her, wobei Fig. 5(a) das Erscheinungsbild im Auflicht und Fig. 5(b) das Erscheinungsbild im Durchlicht illustriert.

Im Auflicht ist von der Rückseite her lediglich die silberfarbene zweite Teilschicht 34 zu sehen, da die durchgehenden zweiten Mikrolöcher 44 wegen ihrer geringen Größe im Auflicht nicht zu erkennen sind. Der Betrachter sieht somit im Auflicht von der Rückseite her die homogen silberfarbene Metallschicht 34, wie in Fig. 5(a) illustriert.

Bei Betrachtung im Durchlicht erscheint das Sicherheitselement 12 durch die Vielzahl der zweiten Mikrolöcher 44 in einem großen Winkelbereich semitransparent. Im Unterschied zur Betrachtung von der Vorderseite her werden bei der Rückseitenbetrachtung die zweiten Mikrolöcher 44 nicht durch Mikrolinsen 26 betrachtet. Vielmehr sammeln die Mikrolinsen 26 das von der ersten Hauptfläche 22 her einfallende Licht und fokussieren es auf die zweiten Mikrolöcher 44, so dass sich ein breiter Winkelbereich ergibt, unter dem das von den Mikrolöchern 44 gebildete zweite Motiv 48 von der Rückseite her hell erscheint.

Die ersten Mikrolöcher 42 gehen nicht durch die Aufzeichnungsschicht 30 durch, so dass das erste Motiv 46 wegen der opaken zweiten Teilschicht 34 von der Rückseite her auch im Durchlicht nicht erkennbar ist. Insgesamt sieht der Betrachter somit in einem breiten Winkelbereich die hell leuchtende Buchstabenfolge "PL" vor einem dunklen Hintergrund, wie in Fig. 5(b) illustriert. Da das zweite Motiv bei Betrachtung von der Rückseite her spiegelverkehrt erscheint, wird als zweites Motiv vorzugsweise ein spiegelsymmetrisches Motiv gewählt, oder ein spiegelneutrales Motiv, also ein Motiv, dessen Erkennbarkeit von der Spiegelung nicht betroffen ist, wie etwa ein geometrisches Muster, ein architektonisches, technisches oder Naturmotiv.

In einer Variante können die Einbringungs- und damit auch die Betrachtungswinkel der ersten und/ oder zweiten Mikrolöcher kontinuierlich über die Ausdehnung des ersten bzw. zweiten Motivs 46,48 in einer oder sogar in zwei Raumrichtungen variiert werden. Eine solche kontinuierliche Variation kann beispielsweise durch ein geeignetes Ablenksystem für die Laserstrahlung verwirklicht werden. Die Helligkeit des ersten bzw. zweiten Motivs 46, 48 ändert sich dann bei der Betrachtung im Auflicht bzw. Durchlicht beim Kippen des Sicherheitselements kontinuierlich.

### Bezugszeichenliste

- 10: Banknote
- 12: Sicherheitselement
- 14: Öffnung
- 20: Träger
- 22, 24: Hauptflächen
- 26: Mikrolinsen
- 30: Aufzeichnungsschicht
- 32, 34: erste bzw. zweite Teilschicht
- 40: Mikrolöcher
- 42, 44: erste bzw. zweite Mikrolöcher
- 46, 48: erstes bzw. zweites Motiv
- 50: Betrachtungsrichtung
- 52: fokussierte Laserstrahlung
- 54: Betrachtungsrichtung
- 56: fokussierte Laserstrahlung

## Patentansprüche

1. Optisch variables Sicherheitselement (12) für Sicherheitspapiere, Wertdokumente und andere Datenträger mit
- einem im Wesentlichen transparenten Träger (20) mit gegenüberliegenden ersten und zweiten Hauptflächen (22, 24),
- einer auf der ersten Hauptfläche (22) des Trägers angeordneten Anordnung aus Mikrolinsen (26),
- einer auf der zweiten Hauptfläche (24) des Trägers angeordneten lasersensitiven Aufzeichnungsschicht (30), die übereinander angeordnete erste und zweite Teilschichten (32, 34) enthält, wobei die erste Teilschicht (32) zwischen dem Träger (20) und der zweiten Teilschicht (34) angeordnet ist,
- einer Vielzahl von in der lasersensitiven Aufzeichnungsschicht durch Einwirkung von Laserstrahlung erzeugten Mikrolöchern (40), von denen jedes Mikroloch (40) einer Mikrolinse (26) zugeordnet ist und bei der Betrachtung des Sicherheitselements aus einem bestimmten Betrachtungswinkel durch die zugeordnete Mikrolinse (26) sichtbar ist,
- wobei die Vielzahl von Mikrolöchern (40) eine Vielzahl erster und eine Vielzahl zweiter Mikrolöcher (42, 44) umfasst, **dadurch gekennzeichnet, dass** die ersten Mikrolöcher (42) in der ersten Teilschicht (32) vorliegen und nicht durch die Aufzeichnungsschicht (30) durchgehen und die zweiten Mikrolöcher (44) durch die Aufzeichnungsschicht (30) mit erster und zweiter Teilschicht (32, 34) hindurchgehen, und wobei
- der Durchmesser der ersten Mikrolöcher (42) größer ist als der Durchmesser der zweiten Mikrolöcher (44).

2. Sicherheitselement nach Anspruch 1, **dadurch gekennzeichnet, dass** der Durchmesser der ersten Mikrolöcher mehr als 10%, insbesondere mehr als 20%, und besonders bevorzugt mehr als 30% größer ist als der Durchmesser der zweiten Mikrolöcher.

3. Sicherheitselement nach Anspruch 1 oder 2, **dadurch gekennzeichnet, dass** die ersten Mikrolöcher ein erstes Motiv in Form von Mustern, Zeichen oder einer Codierung bilden, das bei Auflichtbetrachtung des Sicherheitselements aus einer vorgewählten ersten Betrachtungsrichtung erkennbar ist, und die zweiten Mikrolöcher ein zweites Motiv in Form von Mustern, Zeichen oder einer Codierung bilden, das bei Durchlichtbetrachtung des Sicherheitselements aus einer vorgewählten zweiten Betrachtungsrichtung erkennbar ist.

4. Sicherheitselement nach wenigstens einem der Ansprüche 1 bis 3, **dadurch gekennzeichnet, dass** die ersten und/ oder zweiten Mikrolöcher aus unterschiedlichen Richtungen mit Laserstrahlung durch die Mikrolinsenanordnung hindurch in die Aufzeichnungsschicht eingebracht sind und die Mikrolöcher bei der Betrachtung aus der jeweiligen Betrachtungsrichtung im Auflicht bzw. Durchlicht erkennbar sind.

5. Sicherheitselement nach wenigstens einem der Ansprüche 1 bis 4, **dadurch gekennzeichnet, dass** die Mikrolöcher jeweils kleiner als die zugeordneten Mikrolinsen sind.

6. Sicherheitselement nach wenigstens einem der Ansprüche 1 bis 5, **dadurch gekennzeichnet, dass** das Flächenverhältnis von Mikrolöchern und zugeordneten Mikrolinsen unterhalb von 1,0 oder unterhalb von 0,5 oder sogar unterhalb von 0,2 liegt.

7. Sicherheitselement nach wenigstens einem der Ansprüche 1 bis 6, **dadurch gekennzeichnet, dass** mehr als 50%, vorzugsweise mehr als 75% der zweiten Mikrolöcher innerhalb der ersten Mikrolöcher liegen.

8. Sicherheitselement nach wenigstens einem der Ansprüche 1 bis 7, **dadurch gekennzeichnet, dass** die erste und zweite Teilschicht durch Metallschichten unterschiedlicher Farbe gebildet sind.

9. Sicherheitselement nach wenigstens einem der Ansprüche 1 bis 8, **dadurch gekennzeichnet, dass** die zweite Teilschicht durch eine hochreflektierende Metallschicht mit einer Reflektivität von 90% oder mehr gebildet ist.

10. Sicherheitselement nach wenigstens einem der Ansprüche 1 bis 9, **dadurch gekennzeichnet, dass** die erste und/ oder zweite Teilschicht opak ist.

11. Sicherheitselement nach wenigstens einem der Ansprüche 1 bis 10, **dadurch gekennzeichnet, dass** zwischen Träger und Aufzeichnungsschicht ein Motivbild vorgesehen ist, das in eine Mehrzahl von Zellen eingeteilt ist, in denen jeweils abgebildete Bereiche eines vorbestimmten Hintergrundmotivs angeordnet sind, wobei die Mikrolinsenanordnung ein Mikrolinsenraster bildet, das bei Betrachtung des Motivbilds das Hintergrundmotiv aus den in den Zellen angeordneten abgebildeten Bereichen rekonstruiert.

12. Sicherheitselement nach Anspruch 11, **dadurch gekennzeichnet, dass** das Motivbild als Reliefstruktur in einer zwischen Träger und Aufzeichnungsschicht angeordneten Prägelackschicht vorliegt, insbesondere **dass** die erste und zweite Teilschicht dem Relief der Prägelackschicht folgen.

13. Sicherheitselement nach wenigstens einem der Ansprüche 1 bis 12, **dadurch gekennzeichnet, dass** die Mikrolinsenanordnung mit einer semitransparenten Abdeckschicht und/ oder einer nur bereichsweise vorliegenden Abdeckschicht versehen ist, oder dass die Mikrolinsenanordnung frei von aufgebrachten Schichten ist, die die optische Wirkung der Mikrolinsen beeinträchtigen oder aufheben.

14. Datenträger mit einem Sicherheitselement nach wenigstens einem der Ansprüche 1 bis 13.

15. Datenträger nach Anspruch 14, **dadurch gekennzeichnet, dass** das Sicherheitselement in oder über einem Fensterbereich oder einer durchgehenden Öffnung des Datenträgers angeordnet ist.

16. Verfahren zum Herstellen eines optisch variablen Sicherheitselements (12) für Sicherheitspapiere, Wertdokumente und andere Datenträger, bei dem
- ein im Wesentlichen transparenter Träger (20) mit gegenüberliegenden ersten und zweiten Hauptflächen (22, 24) bereitgestellt wird, wobei auf der ersten Häuptfläche (22) des Trägers (20) eine Anordnung aus Mikrolinsen (26) angeordnet ist,
- auf der zweiten Hauptfläche (24) des Trägers (20) eine lasersensitive Aufzeichnungsschicht (30) angeordnet wird, die übereinander angeordnete erste und zweite Teilschichten (32, 34) enthält, wobei die erste Teilschicht (32) zwischen dem Träger (20) und der zweiten Teilschicht (34) angeordnet wird,
- in der lasersensitiven Aufzeichnungsschicht (30) durch Einwirkung von Laserstrahlung eine Vielzahl von Mikrolöchern (40) erzeugt wird, von denen jedes Mikroloch (40) einer Mikrolinse (26) zugeordnet ist und bei der Betrachtung des Sicherheitselements aus einem bestimmten Betrachtungswinkel durch die zugeordnete Mikrolinse (26) sichtbar ist,
- wobei die Vielzahl von Mikrolöchern (40) eine Vielzahl erster und eine Vielzahl zweiter Mikrolöcher (42, 44) umfasst, wobei die ersten Mikrolöcher (42) in der ersten Teilschicht (32) und nicht durch die Aufzeichnungsschicht (30) durchgehend erzeugt werden und die zweiten Mikrolöcher (44) durch die Aufzeichnungsschicht (30) mit erster und zweiter Teilschicht (32, 34) hindurchgehend erzeugt werden, und wobei
- die ersten Mikrolöcher (42) mit einem größerem Durchmesser als die zweiten Mikrolöcher (44) erzeugt werden.

17. Verfahren nach Anspruch 16, **dadurch gekennzeichnet, dass** die ersten und/ oder zweiten Mikrolöcher aus unterschiedlichen Richtungen mit Laserstrahlung durch die Mikrolinsenanordnung hindurch in die Aufzeichnungsschicht eingebracht werden.

18. Verfahren nach Anspruch 16 oder 17, **dadurch gekennzeichnet, dass** auf der zweiten Hauptfläche des Trägers in einem ersten Schritt nur die erste Teilschicht der lasersensitiven Aufzeichnungsschicht erzeugt und durch Einwirkung von Laserstrahlung mit der Vielzahl erster Mikrolöcher versehen wird, und in einem zweiten Schritt die zweite Teilschicht der lasersensitiven Aufzeichnungsschicht auf der ersten Teilschicht angeordnet wird, wobei die zweiten Mikrolöcher durch die Aufzeichnungsschicht mit erster und zweiter Teilschicht hindurch erzeugt werden.

## Claims

1. An optically variable security element (12) for security papers, value documents and other data carriers, having
- a substantially transparent substrate (20) having opposing first and second main surfaces (22,24),
- an arrangement composed of microlenses (26) arranged on the first main surface (22) of the substrate,
- arranged on the second main surface (24) of the substrate, a laser-sensitive recording layer (30) that includes stacked first and second sub-layers (32, 34), the first sub-layer (32) being arranged between the substrate (20) and the second sub-layer (34),
- a plurality of microholes (40) produced in the laser-sensitive recording layer by the action of laser radiation, of which each microhole (40) is associated with a microlens (26) and is visible through the associated microlens (26) when the security element is viewed from a certain viewing angle,
- the plurality of microholes (40) comprising a plurality of first and a plurality of second microholes (42, 44), **characterized in that** the first microholes (42) are present in the first sub-layer (32) and do not go through the recording layer (30), and the second microholes (44) go through the recording layer (30) with the first and second sub-layers (32, 34), and wherein
- the diameter of the first microholes (42) is larger than the diameter of the second microholes (44).

2. The security element according to claim 1, **characterized in that** the diameter of the first microholes is more than 10 %, especially more than 20 %, and particularly preferably more than 30 % larger than the diameter of the second microholes.

3. The security element according to claim 1 or 2, **characterized in that** the first microholes form, in the form of patterns, characters or a code, a first motif that is perceptible when the security element is viewed from a prechosen first viewing direction in reflected light, and **in that** the second microholes form, in the form of patterns, characters or a code, a second motif that is perceptible when the security element is viewed from a prechosen second viewing direction in transmitted light.

4. The security element according to at least one of claims 1 to 3, **characterized in that** the first and/ or second microholes are introduced into the recording layer through the microlens arrangement from different directions with laser radiation, and **in that** the microholes are perceptible in reflected light or in transmitted light when viewed from the respective viewing direction.

5. The security element according to at least one of claims 1 to 4, **characterized in that** the microholes are each smaller than the associated microlenses.

6. The security element according to at least one of claims 1 to 5, **characterized in that** the area ratio of microholes and associated microlenses lies below 1.0 or below 0.5 or even below 0.2.

7. The security element according to at least one of claims 1 to 6, **characterized in that** more than 50 %, and preferably more than 75 % of the second microholes lie within the first microholes.

8. The security element according to at least one of claims 1 to 7, **characterized in that** the first and second sub-layers are formed by metal layers of different colours.

9. The security element according to at least one of claims 1 to 8, **characterized in that** the second sub-layer is formed by a highly reflective metal layer having a reflectivity of 90 % or more.

10. The security element according to at least one of claims 1 to 9, **characterized in that** the first and/or second sub-layer is opaque.

11. The security element according to at least one of claims 1 to 10, **characterized in that**, between the substrate and the recording layer, a motif image is provided that is divided into a plurality of cells, in each of which are arranged imaged regions of a predetermined background motif, the microlens arrangement forming a microlens grid that, when the motif image is viewed, reconstructs the background motif from the imaged regions arranged in the cells.

12. The security element according to claim 11, **characterized in that** the motif image is present as a relief structure in an embossing lacquer layer arranged between the substrate and the recording layer, in particular **in that** the first and second sub-layers follow the relief of the embossing lacquer layer.

13. The security element according to at least one of claims 1 to 12, **characterized in that** the microlens arrangement is provided with a semi-transparent cover layer and/ or a cover layer that is present only in some regions, or **in that** the microlens arrangement is free from applied layers that impair or cancel the optical effect of the microlenses.

14. A data carrier having a security element according to at least one of claims 1 to 13.

15. The data carrier according to claim 14, **characterized in that** the security element is arranged in or over a window region or a through opening in the data carrier.

16. A method for manufacturing an optically variable security element (12) for security papers, value documents and other data carriers, in which
- a substantially transparent substrate (20) having opposing first and second main surfaces (22, 24) is provided, an arrangement composed of microlenses (26) being arranged on the first main surface (22) of the substrate (20),
- on the second main surface (24) of the substrate (20) is arranged a laser-sensitive recording layer (30) that includes stacked first and second sub-layers (32,34), the first sub-layer (32) being arranged between the substrate (20) and the second sub-layer (34),
- by the action of laser radiation is produced in the laser-sensitive recording layer (30) a plurality of microholes (40), of which each microhole (40) is associated with a microlens (26) and is visible through the associated microlens (26) when the security element is viewed from a certain viewing angle,
- the plurality of microholes (40) comprising a plurality of first and a plurality of second microholes (42, 44), the first microholes (42) being produced in the first sub-layer (32) and not going through the recording layer (30), and the second microholes (44) being produced going through the recording layer (30) with the first and second sub-layers (32, 34), and
- the first microholes (42) being produced with a larger diameter than the second microholes (44).

17. The method according to claim 16, **characterized in that** the first and/or second microholes are introduced into the recording layer through the microlens arrangement from different directions with laser radiation.

18. The method according to claim 16 or 17, **characterized in that**, on the second main surface of the substrate, in a first step, only the first sub-layer of the laser-sensitive recording layer is produced and provided with the plurality of first microholes by the action of laser radiation, and in a second step, the second sub-layer of the laser-sensitive recording layer is arranged on the first sub-layer, the second microholes being produced through the recording layer with the first and second sub-layers.

## Revendications

1. Élément de sécurité (12) optiquement variable, destiné à des papiers de sécurité, à des documents de valeur et autres supports de données, comportant
- un support (20) sensiblement transparent avec des premières et des deuxièmes surfaces principales (22, 24) en vis-à-vis,
- un agencement de micro-lentilles (26) placé sur la première surface principale (22) du support,
- une couche d'enregistrement (30) sensible au laser, placée sur la deuxième surface principale (24) du support qui contient des premières et deuxièmes couches partielles (32, 34) superposées, la première couche partielle (32) étant placée entre le support (20) et la deuxième couche partielle (34),
- une pluralité de micro-perforations (40) créées dans la couche d'enregistrement sensible au laser par l'action d'un faisceau laser, dont chaque micro-perforation (40) est associée à une micro-lentille (26) et est visible à travers la micro-lentille (26) associée, lors de l'observation de l'élément de sécurité sous un certain angle d'observation,
- la pluralité de micro-perforations (40) comprenant une pluralité de premières et de deuxièmes micro-perforations (42, 44), **caractérisé en ce que** des micro-perforations (42) sont présentes dans la première couche partielle (32) et ne traversent pas la couche d'enregistrement (30) et les deuxièmes micro-perforations (44) traversent la couche d'enregistrement (30) avec première et deuxième couches partielles (32, 34) et
- le diamètre des premières micro-perforations (42) étant supérieur au diamètre des deuxièmes micro-perforations (44).

2. Élément de sécurité selon la revendication 1, **caractérisé en ce que** le diamètre des premières micro-perforations est supérieur de plus de 10%, notamment de plus de 20% et de manière particulièrement préférentielle, de plus de 30% au diamètre des deuxièmes micro-perforations.

3. Élément de sécurité selon la revendication 1 ou 2, **caractérisé en ce que** les premières micro-perforations forment un premier motif, sous la forme de dessins, de caractères ou d'un codage, qui est identifiable lors d'une observation incidente de l'élément de sécurité à partir d'une première direction d'observation prédéfinie,
et les deuxièmes micro-perforations forment un deuxième motif, sous la forme de dessins, de caractères ou d'un codage, qui est identifiable lors d'une observation par transparence de l'élément de sécurité à partir d'une deuxième direction d'observation prédéfinie.

4. Élément de sécurité selon au moins l'une quelconque des revendications 1 à 3, **caractérisé en ce que** les premières et/ ou les deuxièmes micro-perforations sont ménagées dans la couche d'enregistrement par faisceau laser, à partir de différentes directions à travers l'agencement de micro-lentilles et **en ce que** les micro-perforations sont identifiables en incidence ou en transparence, lors de l'observation à partir de la direction d'observation respective.

5. Élément de sécurité selon au moins l'une quelconque des revendications 1 à 4, **caractérisé en ce que** les micro-perforations sont chaque fois plus petites que les micro-lentilles associées.

6. Élément de sécurité selon au moins l'une quelconque des revendications 1 à 5, **caractérisé en ce que** le rapport de surface des micro-perforations et des micro-lentilles associées est inférieur à 1,0 ou inférieur à 0,5 ou même inférieur à 0,2.

7. Élément de sécurité selon au moins l'une quelconque des revendications 1 à 6, **caractérisé en ce que** plus de 50%, de préférence plus de 75% des deuxièmes micro-perforations se situent à l'intérieur des premières micro-perforations.

8. Élément de sécurité selon au moins l'une quelconque des revendications 1 à 7, **caractérisé en ce que** la première et la deuxième couches partielles sont formées par des couches métalliques de couleur différente.

9. Élément de sécurité selon au moins l'une quelconque des revendications 1 à 8, **caractérisé en ce que** la deuxième couche partielle est formée par une couche métallique hautement réfléchissante d'une réflectivité de 90% ou plus.

10. Élément de sécurité selon au moins l'une quelconque des revendications 1 à 9, **caractérisé en ce que** la première et/ ou la deuxième couche partielle est opaque.

11. Élément de sécurité selon au moins l'une quelconque des revendications 1 à 10, **caractérisé en ce qu'**entre le support et la couche d'enregistrement, il est prévu un sujet qui est divisé en une pluralité de cellules dans lesquelles sont chaque fois placées des régions reproduites d'un motif d'arrière-plan prédéfini, l'agencement de micro-lentilles formant une trame de micro-lentilles, qui lors de l'observation du sujet reconstruit le motif d'arrière-plan à partir des régions reproduites, placées dans les cellules.

12. Élément de sécurité selon la revendication 11, **caractérisé en ce que** le sujet se présente sous la forme d'une structure en relief dans une couche de laque de gaufrage placée entre le support et la couche d'enregistrement, notamment
**en ce que** la première et la deuxième couches partielles suivent le relief de la couche de laque de gaufrage.

13. Élément de sécurité selon au moins l'une quelconque des revendications 1 à 12, **caractérisé en ce que** l'agencement de micro-lentilles est muni d'une couche de couverture semi-transparente et/ ou d'une couche de couverture qui n'est présente que par régions ou **en ce que** l'agencement de micro-lentilles est exempt de couches appliquées qui altèrent ou annulent l'effet optique des micro-lentilles.

14. Support de données, comportant un élément de sécurité selon au moins l'une quelconque des revendications 1 à 13.

15. Support de données selon la revendication 14, **caractérisé en ce que** l'élément de sécurité est placé dans ou au-dessus d'une fenêtre ou d'un orifice traversant du support de données.

16. Procédé de fabrication d'un élément de sécurité (12) optiquement variable destiné à des papiers de sécurité, des documents de valeur et autre supports de données, lors duquel
- on met à disposition un support (20) sensiblement transparent, avec des premières et des deuxièmes surfaces principales (22, 24) en vis-à-vis, sur la première surface principale (22) du support (20) étant placé un agencement de micro-lentilles (26),
- on place sur la deuxième surface principale (24) du support (20) une couche d'enregistrement (30) sensible au laser qui contient des premières et des deuxièmes couches partielles (32, 34) superposées, la première couche partielle (32) étant placée entre le support (20) et la deuxième couche partielle (34),
- lors duquel, par l'action d'un faisceau laser, on ménage dans la couche d'enregistrement (30) une pluralité de micro-perforations (40) parmi lesquelles chaque micro-perforation (40) est associée à une micro-lentille (26) et est visible à travers la micro-lentille (26) associée, lors de l'observation sous un certain angle d'observation,
- la pluralité de micro-perforations (40) comprenant une pluralité de premières et de deuxièmes micro-perforations (42, 44), les premières micro-perforations (42) étant créées dans la première couche partielle (32) et sans traverser la couche d'enregistrement (30) et les deuxièmes micro-perforations (44) étant créées en traversant la couche d'enregistrement (30) avec la première et la deuxième couches partielles (32, 34) et
- lors duquel on créé les premières micro-perforations (42) avec un diamètre supérieur à celui des deuxièmes micro-perforations (44).

17. Procédé selon la revendication 16, **caractérisé en ce qu'**on ménage les premières et/ou les deuxièmes micro-perforations dans la couche d'enregistrement par faisceau laser, à partir de différentes directions à travers l'agencement de micro-lentilles.

18. Procédé selon la revendication 16 ou 17, **caractérisé en ce que** dans une première étape, on ne créé sur la deuxième surface principale du support que la première couche partielle de la couche d'enregistrement sensible au laser et par action d'un faisceau laser, on la munit d'une pluralité de premières micro-perforations et dans une deuxième étape, on place la deuxième couche partielle de la couche d'enregistrement sensible au laser sur la première couche partielle, les deuxièmes micro-perforations étant créées à travers la couche d'enregistrement avec la première et la deuxième couches partielles.
